# EUROPÄISCHE PATENTSCHRIFT

(11) **EP 1 353 806 B1**
(45) Veröffentlichungstag und Bekanntmachung des Hinweises auf die Patenterteilung: **31.01.2007**
(21) Anmeldenummer: 01273437.2
(22) Anmeldetag: 11.12.2001
(51) Int. Cl.: B41K 1/04

(54) **SELBSTFÄRBE-HANDSTEMPEL MIT EINEM SCHWENKBAREN TYPENAGGREGAT UND GARNITUR MIT EINEM SOLCHEN SELBSTFÄRBESTEMPEL**
SELF-INKING HAND STAMP WITH A REVERSING TYPE ELEMENT AND KIT CONTAINING SUCH A SELF-INKING STAMP
TAMPON AUTOENCREUR MANUEL DOTE D'UNE UNITE D'IMPRESSION BASCULANTE ET ENSEMBLE CONTENANT LEDIT TAMPON

(30) Priorität: 26.01.2001 AT 662001 U
(43) Veröffentlichungstag der Anmeldung: 22.10.2003
(73) Patentinhaber: Colop Stempelerzeugung Skopek GmbH. & Co. KG, 4600 Wels (AT)
(72) Erfinder: FABER, Ernst, A-4600 Wels (AT)
(74) Vertreter: Weinzinger, Arnulf
(86) Internationale Anmeldenummer: PCT/AT2001/000392
(87) Internationale Veröffentlichungsnummer: WO 2002/058937

(56) Entgegenhaltungen:
- AT-B- 383 993
- FR-A- 1 357 672

## Beschreibung

Die Erfindung bezieht sich auf einen Selbstfärbe-Handstempel mit einem schwenkbaren Typenaggregat, das nebeneinanderangeordnet feststehende Stempeltypen und wechselbare Stempeltypen trägt und in einem hohlen, unten offenen Gehäuse auf und ab beweglich angeordnet ist und mit einem Wendemechanismus in Verbindung steht, mit dem die Stempeltypen abwechselnd gegen ein im Gehäuse angeordnetes Farbkissen und gegen eine Abdruckfläche, auf die das Gehäuse mit seiner offenen Unterseite angelegt wird, gedrückt werden, wobei zur Betätigung des Wendemechanismus eine am Gehäuse in Bezug auf dieses verschiebbar angebrachte Handhabe vorgesehen ist, durch deren Niederdrücken das Typenaggregat bei an die Abdruckfläche angelegter Unterseite des Gehäuses des Stempels mit den darauf befindlichen Stempeltypen vom Farbkissen gegen die Abdruckfläche bewegt und die Stempeltypen an die Abdruckfläche angedrückt werden. Weiter bezieht sich die Erfindung auf eine Garnitur mit einem derartigen Selbstfärbe-Handstempel.

Es sind Selbstfärbe-Handstempel vorgenannter Art bekannt, bei denen die wechselbaren Stempeltypen auf Typenbändern angeordnet sind, welcher über Einstellräder geführt sind,mit denen die jeweils gewünschten Stempeltypen aus den an den endlos ausgebildeten Bändern vorhandenen Stempeltypen ausgewählt und in eine neben den feststehenden Stempeltypen liegende Position gebracht werden können. Solche Stempel sind beispielsweise aus der AT 383 993 bekannt. Bei solchen bekannten Stempeln umfasst das Typenaggregat neben einem Träger für die feststehenden Stempeltypen auch die Führungen und Verstelleinrichtungen für die wechselbaren Stempeltypen, und es wird dieses Typenaggregat, welches durch das Vorhandensein der die wechselbaren Stempeltypen tragenden Typenbänder und die für diese Typenbänder vorgesehenen Verstelleinrichtungen verhältnismäßig voluminös ist, als Ganzes unter Schwenkung um 180° abwechselnd an ein Farbkissen und an eine Abdruckfläche angedrückt. Es ergibt sich daraus einerseits eine verhältnismäßig große Bauform derartiger Handstempel und andererseits eine Beschränkung hinsichtlich des möglichen Typenwechsels, da ja auf den Typenbändern nur eine verhältnismäßig geringe Anzahl verschiedener Stempeltypen untergebracht werden kann.

Es ist ein Ziel der vorliegenden Erfindung, einen Selbstfärbe-Handstempel eingangs genannten Art zu schaffen, der bei einfachem Aufbau mit wesentlich kleineren Abmessungen ausgebildet werden kann und der im Bedarfsfall hinsichtlich der wechselbaren Stempeltypen eine größere Vielfalt derselben zur Anwendung bringen kann.

Der erfindungsgemäße Selbstfärbe-Handstempel ist dadurch gekennzeichnet, dass das Typenaggregat einen Stempelplattenträger aufweist, an dem mindestens eine feststehende Stempeltypen tragende Stempelplatte angeordnet ist und der weiter mindestens eine Ausnehmung aufweist, in welche im Passsitz korrespondierend zu dieser Ausnehmung geformte Einsteckvorsprünge, die sich an der Rückseite von zum Wechseln vorgesehenen Stempel typen befinden, einfügbar sind. Durch diese Ausbildung kann der vorstehend angeführten Zielsetzung gut entsprochen werden, wobei bei einfachem Aufbau eine zuverlässige, gleichförmige Einfärbung aller Stempeltypen und ein sauberer gleichmäßiger Abdruck desselben erzielbar ist. Es ist dabei für die Handhabung beim Wechseln der hiefür vorgesehenen Stempeltypen und auch für das erwähnte Erzielen einer gleichmäßigen Einfärbung und eines gleichmäßigen Abdruckes bei einfachster baulicher Ausbildung des Stempels von Vorteil, wenn man vorsieht, dass die die feststehenden Stempeltypen tragende Stempelplatte und die zum Wechseln vorgesehenen Stempeltypen in an sich bekannter Weise aus einem weichelastischen Gummi- oder Kunststoffmaterial bestehen. Es ist dabei weiter für die Positionierung der zum Wechseln vorgesehenen Stempeltypen von Vorteil, wenn man vorsieht, dass die die feststehenden Stempeltypen tragende Stempelplatte eine Öffnung aufweist, die die am Stempelplattenträger vorgesehene Ausnehmung umgibt, wobei zwei einander gegenüberliegende Seiten des Randes dieser Öffnung einen Abstand voneinander haben, der der Abmessung von in die Ausnehmung einfügbaren, zum Wechseln vorgesehenen Stempeltypen entspricht. Für die Manipulation beim Wechseln der dafür vorgesehenen Stempeltypen ist eine Arretierung des Typenaggregats in seiner an der offenen Unterseite des Gehäuses befindlichen Stellung hilfreich und es ist gemäß einer baulich sehr einfachen Ausbildung des erfindungsgemäßen Stempels hiefür vorgesehen, dass im Gehäuse des Stempels und in der Handhabe je eine zum Hindurchstecken eines dünnen Stiftes bemessene Öffnung vorgesehen ist, wobei diese beiden Öffnungen in der niedergedrückten Lage der Handhabe, in der sich das Typenaggregat an der offenen Unterseite des Gehäuses befindet, miteinander fluchten.

Da beim erfindungsgemäß ausgebildeten Selbstfärbe-Handstempel die zum Wechseln vorgesehenen Stempeltypen lose bereit gehalten werden, unterliegt ihre Vielfalt nicht den Beschränkungen, wie sie bei üblichen Selbstfärbe-Handstempeln mit auf Bändern angeordneten wechselbaren Stempeltypen vorliegen, was sowohl hinsichtlich der dem einzelnen Anwender gegebenen Möglichkeiten als auch hinsichtlich der Fertigung der Stempel und deren Lagerhaltung Vorteile bietet.

Die erfindungsgemäße Garnitur mit einem Selbstfärbe-Handstempel vorgenannter Art ist dadurch gekennzeichnet, dass die Garnitur den Selbstfärbe-Handstempel und einen Behälter umfasst, in dem neben einem Aufnahmeraum für den Handstempel ein Träger für eine Mehrzahl an zum Wechseln vorgesehenen Stempeltypen, welcher Träger mit solchen Stempeltypen versehen ist, sowie ein Einsetzwerkzeug für diese Stempeltypen angeordnet sind. Eine solche Garnitur bietet nicht nur eine geschützte Aufnahme für den Stempel, sondern stellt auch das für das jeweils gewünschte Wechseln von Stempel typen Benötigte zur Verfügung. Das Einsetzwerkzeug kann z.B. in Form einer geeignet geformten Pinzette ausgebildet sein.

Die Erfindung wird nun unter Bezugnahme auf in der Zeichnung dargestellte Beispiele weiter erläutert. In der Zeichnung zeigt:
Fig. 1 eine Ausführungsform eines erfindungsgemäß ausgebildeten Selbstfärbe-Handstempels in einer Ansicht,
Fig. 2 diesen Stempel in einer in vergrößertem Maßstab gehaltenen Schnittdarstellung,
Fig. 3 eine Ansicht der die Stempeltypen tragenden Seite des Stempelplattenträgers des in den Fig. 1 und 2 dargestellten Stempels, und es zeigen
die Fig. 4 bis 6 Ansichten einer mit einem solchen Handstempel versehenen Garnitur.

Die in den Fig. 1 und 2 dargestellte Ausführungsform eines erfindungsgemäß ausgebildeten Selbstfärbe-Handstempels 1 weist ein schwenkbares Typenaggregat 2 auf, das nebeneinander angeordnet feststehende Stempeltypen 3 und wechselbare Stempeltypen 4 trägt, und es ist dieses Typenaggregat 2 in einem hohlen, unten offenen Gehäuse 5 auf und ab beweglich angeordnet. Das Typenaggregat 2 steht mit einem Wendemechanismus 7 in Verbindung, mit dem die Stempeltypen 3, 4 abwechselnd gegen ein im Gehäuse 5 angeordnetes Farbkissen 11 und gegen eine Abdruckfläche 12, auf die das Gehäuse 5 mit seiner offenen Unterseite 6 angelegt wird, gedrückt werden. Der Wendemechanismus 7 ist mit einer im Gehäuse 5 angeordneten Kurvenbahn 8 und einem Querschlitz 9 sowie mit zapfen 10 aufgebaut, die eine bewegliche Verbindung zwischen dem Gehäuse 5 der Handhabe 13 und dem Typenaggregat 2 herstellen und beim Betätigen einer am Gehäuse 5 vorgesehenen Handhabe 13 die vorerwähnte Bewegung der Stempeltypen bewirken. Ein derartiger Wendemechanismus ist z.B. in der US-Patentschrift 3 359 897 beschrieben. In der Ruhestellung des Stempels wird die Handhabe 13 durch eine Feder 31 nach oben gedrückt, und dies bewirkt, dass die am Typenaggregat 2 befindlichen Stempeltypen 3, 4 gegen das im Gehäuse 5 angeordnete Farbkissen 11 gedrückt werden. Die Handhabe 13 ist am Gehäuse 5 in Bezug auf dieses, wie durch den Doppelpfeil 14 angedeutet, verschiebbar angebracht, und es kann durch Niederdrücken der Handhabe 13 im Sinne des Pfeiles 15 das Typenaggregat 2 bei an die Abdruckfläche 12 angelegter Unterseite 6 des Gehäuses 5 des Stempels mit den darauf befindlichen Stempeltypen 3, 4 vom Farbkissen 11 gegen die Abdruckfläche 12 bewegt werden und ein Andrücken der Stempeltypen 3, 4 an die Abdruckfläche 12 vorgenommen werden. Im Zuge dieses Niederdrückens der Handhabe 13 erfährt das Typenaggregat 2 im Zuge seiner Bewegung vom Farbkissen 11 zur Abdruckfläche 12 durch den vorerwähnten Wendemechanismus 7 eine Schwenkung um 180°.

Am Stempelplattenträger 16 des Typenaggregats 2 ist eine feststehende Stempeltypen 3 tragende Stempelplatte 17 angeordnet und es weist der Stempelplattenträger 16 weiter eine Ausnehmung 18 auf, in welche im Passsitz korrespondierend zu dieser Ausnehmung 18 geformte Einsteckvorsprünge 19, die sich an der Rückseite von zum Wechseln vorgesehenen Stempeltypen 4 befinden, eingefügt sind. Die zum Wechseln vorgesehenen Stempeltypen 4 können, wenn sich das Typenaggregat 2 in seiner an der Unterseite 6 des Gehäuses 5 befindlichen Stellung befindet und damit die Abdruckflächen der Stempeltypen durch die an der Unterseite 6 des Gehäuses 5 befindliche Öffnung nach außen weisen, leicht aus der Ausnehmung 18 herausgezogen und durch andere gewünschte Stempeltypen ersetzt werden. Der Passsitz der Stempeltypen 4 in der Ausnehmung 18 ergibt auch einfache Weise eine sichere Positionierung in seitlicher Richtung. In Höhenrichtung werden allfällige Toleranzen, die sich beim Einsetzen der zum Wechseln vorgesehenen Stempeltypen in die Ausnehmung 18 ergeben können, durch den gemeinsamen Andruck der feststehenden Stempeltypen 3 und der wechselbaren Stempeltypen 4 an das Farbkissen und gegebenenfalls auch beim Andruck an die Abdruckfläche 12 egalisiert. Es ist dabei sowohl für diese Egalisierung als auch für die Handhabung beim Einsetzen der Stempeltypen 4 von Vorteil, wenn die die feststehenden Stempeltypen 3 tragende Stempelplatte 17 und die zum Wechseln vorgesehenen Stempeltypen 4 aus einem weichelastischen Gummi- oder Kunststoffmaterial bestehen. Es ist dabei für die seitliche Positionierung der zum Wechseln vorgesehenen Stempeltypen 4 von Vorteil, wenn, wie aus Fig. 3 ersichtlich, die die feststehenden Stempeltypen 3 tragende Stempelplatte 17 eine Öffnung 21 aufweist, welche die am Stempelplattenträger 16 vorgesehene Ausnehmung (s. Fig. 2) umgibt, wobei zwei einander gegenüberliegende Seiten 22, 23 des Randes dieser Öffnung 21 einen Abstand voneinander haben, der der Abmessung der in die Ausnehmung 18 einfügbaren Stempeltypen 4 entspricht.

Um auf einfache Weise das Typenaggregat 2 in seiner an der offenen Unterseite des Gehäuses 5 befindlichen Stellung arretieren zu können, ist im Gehäuse 5 des Stempels 1 eine Öffnung 24 und in der Handhabe 13 des Stempels eine Öffnung 25 vorgesehen, welche Öffnungen 24, 25 zum Hindurchstecken eines dünnen Stiftes, wie z.B. einer aufgebogenen Drahtklammer, bemessen sind, und es sind diese beiden Öffnungen 24, 25 so platziert, dass sie in der niedergedrückten Lage der Handhabe 13, in der sich das Typenaggregat 2 an der offenen Unterseite des Gehäuses 5 befindet, miteinander fluchten.

An der Oberseite der Handhabe 13 ist ein Sichtfenster 32 vorgesehen, unter dem ein Stempelabdruck platziert werden kann.

Bei der in den Fig. 4 bis 6 dargestellten Ausführungsform einer mit einem erfindungsgemäß ausgebildeten Selbstfärbe-Handstempel versehenen Garnitur 26 ist ein als Klappschachtel ausgebildeter Behälter 27 vorgesehen, in dem neben einem Aufnahmeraum für den Handstempel 1 ein Träger 29 untergebracht ist, der eine Mehrzahl von zum Wechseln vorgesehenen Stempeltypen 4 aufnimmt.

Im Behälter 27, der in Fig. 4 im geschlossenen Zustand und in den Fig. 5 und 6 in geöffneten Lagen dargestellt ist, ist weiter ein Einsetzwerkzeug 30 in Form einer Pinzette herausnehmbar angeordnet, welche Pinzette zur Handhabung der Stempeltypen 4 ausgebildet ist.

## Patentansprüche

1. Selbstfärbe-Handstempel mit einem schwenkbaren Typenaggregat, das nebeneinanderangeordnet feststehende Stempeltypen und wechselbare Stempeltypen trägt und in einem hohlen, unten offenen Gehäuse auf und ab beweglich angeordnet ist und mit einem Wendemechanismus in Verbindung steht, mit dem die Stempeltypen abwechselnd gegen ein im Gehäuse angeordnetes Farbkissen und gegen eine Abdruckfläche, auf die das Gehäuse mit seiner offenen Unterseite angelegt wird, gedrückt werden, wobei zur Betätigung des Wendemechanismus eine am Gehäuse in Bezug auf dieses verschiebbar angebrachte Handhabe vorgesehen ist, durch deren Niederdrücken das Typenaggregat bei an die Abdruckfläche angelegter Unterseite des Gehäuses des Stempels mit den darauf befindlichen Stempeltypen vom Farbkissen gegen die Abdruckfläche bewegt und die Stempeltypen an die Abdruckfläche angedrückt werden, **dadurch gekennzeichnet, dass** das Typenaggregat (2) einen Stempelplattenträger (16) aufweist, an dem mindestens eine feststehende Stempeltypen (3) tragende Stempelplatte (17) angeordnet ist und der weiter mindestens eine Ausnehmung (18) aufweist, in welche im Passsitz korrespondierend zu dieser Ausnehmung (18) geformte Einsteckvorsprünge (19), die sich an der Rückseite von zum Wechseln vorgesehenen Stempeltypen (4) befinden, einfügbar sind.

2. Selbstfärbe-Handstempel nach Anspruch 1, **dadurch gekennzeichnet, dass** die die feststehenden Stempeltypen (3) tragende Stempelplatte (17) und die zum Wechseln vorgesehenen Stempeltypen (4) in an sich bekannter Weise aus einem weichelastischen Gummi- oder Kunststoffmaterial bestehen.

3. Selbstfärbe-Handstempel nach Anspruch 1 oder 2, **dadurch gekennzeichnet, dass** die die feststehenden Stempeltypen (3) tragende Stempelplatte (17) eine Öffnung (21) aufweist, die die am Stempelplattenträger (16) vorgesehene Ausnehmung (18) umgibt, wobei zwei einander gegenüberliegende Seiten (22, 23) des Randes dieser Öffnung (21) einen Abstand voneinander haben, der der Abmessung von in die Ausnehmung (18) einfügbaren, zum Wechseln vorgesehenen Stempeltypen (4) entspricht.

4. Selbstfärbe-Handstempel nach einem der Ansprüche 1 bis 3, **dadurch gekennzeichnet, dass** im Gehäuse (5) des Stempels (1) und in der Handhabe (13) je eine zum Hindurchstecken eines dünnen Stiftes bemessene Öffnung (24, 25) vorgesehen ist, wobei diese beiden Öffnungen (24, 25) in der niedergedrückten Lage der Handhabe (13), in der sich das Typenaggregat (2) an der offenen Unterseite (6) des Gehäuses (5) befindet, miteinander fluchten.

5. Garnitur mit einem Selbstfärbe-Handstempel nach einem der vorstehenden Ansprüche, **dadurch gekennzeichnet, dass** die Garnitur (26) den Selbstfärbe-Handstempel (1) und einen Behälter (27) umfasst, in dem neben einem Aufnahmeraum für den Handstempel (1) ein Träger (29) für eine Mehrzahl an zum Wechseln vorgesehenen Stempeltypen (4), welcher Träger mit solchen Stempeltypen versehen ist, sowie ein Einsetzwerkzeug (30) für diese Stempeltypen (4) angeordnet sind.

## Claims

1. A self-inking hand stamp comprising a pivotable character unit, said character unit carrying adjacently arranged stationary stamp characters and exchangeable stamp characters and being arranged to be upwardly and downwardly movable in a hollow, downwardly open housing and connected to a turning mechanism by which the stamp characters are alternately pressed against and ink pad arranged in the housing and against a surface to be provided with an imprint and to which the housing is pressed with its open lower side, a manipulating means for actuating the turning mechanism being provided on the housing so as to be shiftable relative to the latter, pressing downward of said manipulating means moving the character unit with the stamp characters located thereon from the ink pad against the surface to be imprinted when the lower side of the stamp housing has been applied to the surface to be imprinted, and pressing the stamp characters at the surface to be imprinted, **characterised in that** the character unit (2) comprises a stamp plate carrier (16) on which at least one stamp plate (17) carrying stationary stamp characters (3) is arranged and which, moreover, has at least one recess (18) in which plug-in projections (19), shaped corresponding to this recess (18) and located on the rear side of stamp characters (4) provided to be exchanged, are insertable in a snug fit.

2. A self-inking hand stamp according to claim 1, **characterised in that** the stamp plate (17) carrying the stationary stamp characters (3) and the stamp characters (4) provided to be exchanged consist in a manner known per se of a soft-elastic rubber or synthetic material.

3. A self-inking hand stamp according to claim 1 or 2, **characterised in that** the stamp plate (17) carrying the stationary stamp characters (3) has an opening (21) which surrounds the recess (18) provided on the stamp plate carrier (16), two oppositely arranged sides (22, 23) of the rim of this opening (21) being located at a distance from each other which corresponds to the dimension of stamp characters (4) provided to be exchanged and insertable in the recess (18).

4. A self-inking hand stamp according to any one of claims 1 to 3, **characterised in that** in each of the housing (5) of the stamp (1) and the manipulating means (13), a respective opening (24, 25) is provided which is dimensioned for a thin pin to be inserted therethrough, both openings (24, 25) being aligned with each other in the pressed-down position of the manipulating means (13), in which the character unit (2) is located at the open, lower side (6) of the housing (5).

5. A kit with a self-inking hand stamp according to any one of the preceding claims, **characterised in that** the kit (26) comprises the self-inking hand stamp (1) and a container (27) in which, in addition to a receiving space for the hand stamp (1), a carrier (29) for a plurality of stamp characters (4) provided to be exchanged, which carrier is provided with such stamp characters, as well as an insertion tool (30) for these stamp characters (4) are arranged.

## Revendications

1. Tampon auto-encreur manuel, comportant une unité de caractères basculante qui porte agencés les uns à côté des autres des caractères de tampon fixes et des caractères de tampon interchangeables et qui est agencée mobile vers le haut et vers le bas dans un boîtier creux ouvert sur le bas et est en liaison avec un mécanisme de retournement par lequel les caractères de tampon peuvent être pressés en alternance contre un coussin encreur agencé dans le boîtier et contre une surface d'impression sur laquelle le boîtier est mis en appui par sa face inférieure ouverte, dans lequel pour actionner le mécanisme de retournement, il est prévu une manette montée sur le boîtier de manière déplaçable par rapport à celui-ci, de sorte que par poussée de la manette vers le bas, l'unité de caractères est déplacée depuis le coussin encreur jusque contre la surface d'impression lorsque la face inférieure du boîtier du tampon est mise en appui sur la surface d'impression avec les caractères se trouvant sur celui-ci, et les caractères de tampon sont pressés sur la surface d'impression, **caractérisé en ce que** l'unité de caractères (2) comporte un support de plaque de tampon (16), sur lequel est agencée au moins une plaque de tampon (17) portant des caractères de tampon fixes (3), et qui comporte en outre au moins un évidement (18) dans lequel peuvent être insérées des saillies d'enfichage (19) de forme ajustée pour le passage dans cet évidement (18) et situées sur la face postérieure desdits caractères de tampon (4) prévus pour être échangés.

2. Tampon auto-encreur manuel selon la revendication 1, **caractérisé en ce que** la plaque de tampon (17) portant les caractères de tampon fixes (3) et les caractères de tampon (4) prévus pour être échangés sont constitués de manière connue en soi par un matériau en caoutchouc ou en matière plastique élastique souple.

3. Tampon auto-encreur manuel selon la revendication 1 ou 2, **caractérisé en ce que** la plaque de tampon (17) portant les caractères de tampon fixes (3) comporte une ouverture (21) qui entoure l'évidement (18) prévu sur le support de plaque de tampon (16), deux côtés (22, 23) opposés l'un à l'autre du bord de cette ouverture (21) présentant une distance l'un par rapport à l'autre qui correspond à la dimension des caractères de tampon (4) prévus pour être échangés susceptibles d'être insérés dans l'évidement (18).

4. Tampon auto-encreur manuel selon l'une des revendications 1 à 3, **caractérisé en ce qu'**il est prévu dans le boîtier (5) du tampon (1) et dans la manette (13) deux ouvertures (24, 25) dimensionnées pour y enficher une tige mince, ces deux ouvertures (24, 25) étant en alignement mutuel dans la position enfoncée de la manette (13) dans laquelle l'unité de caractères (2) se trouve sur la face inférieure (6) ouverte du boîtier (5).

5. Ensemble comportant un tampon auto-encreur manuel selon l'une des revendications précédentes, **caractérisé en ce que** l'ensemble (26) comprend le tampon auto-encreur manuel (1) et un récipient (27) dans lequel, à côté d'un espace de rangement pour le tampon manuel (1) sont agencés un support (29) pour une multitude desdits caractères de tampon (4) prévus pour être échangés, ledit support étant pourvu de tels caractères de tampon, ainsi qu'un outil d'insertion (30) pour ces caractères de tampon (4).
